# FASCICULE DE BREVET EUROPEEN

(11) **EP 2 722 301 B1**
(45) Date de publication et mention de la délivrance du brevet: **17.06.2015**
(21) Numéro de dépôt: 13188232.6
(22) Date de dépôt: 11.10.2013
(51) Int. Cl.: B66B 9/08, A61G 3/06

(54) **Elevateur pour personne à mobilité réduite**
Aufzug für Personen mit eingeschränkter Mobilität
Lift for persons with reduced mobility

(30) Priorité: 16.10.2012 FR 1259839
(43) Date de publication de la demande: 23.04.2014
(73) Titulaire: PMR Solutions, 59223 RONCQ (FR)
(72) Inventeur: Debacque, Patrick, 59930 LA CHAPELLE D'ARMENTIERES (FR); Duquesne, Patrick, 59280 BOIS GRENIER (FR)
(74) Mandataire: Balesta, Pierre

(56) Documents cités:
- US-A- 5 040 936
- US-A- 5 346 355
- US-A1- 2006 048 310
- US-B1- 6 435 804

## Description

La présente invention a pour objet un dispositif permettant aux personnes à mobilité réduite d'accéder aux établissements recevant du public dont l'entrée comporte au moins une marche. La présente invention trouve en particulier une application pour répondre aux évolutions législatives imposant aux établissements recevant du public d'être accessibles, entre autres, aux personnes à mobilité réduite, de manière autonome.

On connaît différents dispositifs permettant à une personne à mobilité réduite d'accéder à un établissement dont l'entrée comporte plusieurs marches. Un tel élévateur est proposé par le document US6435804B1. Il existe par exemple un élévateur pour une personne à mobilité réduite destiné à permettre l'accès, depuis un trottoir, à un local pourvu d'une entrée, l'entrée ayant une ouverture définie entre un bord inférieur situé au niveau du trottoir et un bord supérieur situé au-dessus du trottoir, l'élévateur permettant de compenser la différence de hauteur entre le trottoir et le sol du local. L'élévateur comprend une plate-forme pour supporter la personne à mobilité réduite et un mécanisme de déplacement pour déplacer la plate-forme entre au moins une position basse située sur le trottoir et une position intermédiaire située à la verticale de la position basse et à la même hauteur que le sol du local.

Un tel élévateur est en particulier proposé par le document EP 0 915 778.

Ce type de dispositif encombre sensiblement à la fois l'intérieur du local, lorsque l'élévateur n'est pas en fonctionnement, et le domaine public environnant l'entrée du local, lorsque l'élévateur est en fonctionnement. En outre, le déplacement de la plate-forme d'un tel élévateur est rendu possible par un mécanisme en parallélogramme, qui nécessite une grande précision de réglage, rendant ainsi l'élévateur difficilement adaptable à différentes configurations d'établissement.

### Objet et résumé de l'invention

La présente invention a pour but de résoudre les problèmes précités, parmi d'autres, en permettant à tout type d'établissement recevant du public, dont l'entrée comporte au moins une marche, d'être accessible aux personnes à mobilité réduite, sans que les personnes à mobilité réduite ne requièrent une assistance, et sans que l'entrée de l'établissement ne soit entravée lorsque le dispositif facilitant l'accès n'est pas en fonctionnement.

Ce but est atteint par le fait que l'élévateur selon l'invention comprend des moyens d'entraînement pour déplacer verticalement la plate-forme entre la position intermédiaire et une position haute disposée à la verticale de la position intermédiaire et à la même hauteur que le bord supérieur de l'entrée.

Ainsi, ce dispositif est configuré pour équiper les locaux destinés à recevoir du public, dont l'entrée comporte au moins une marche, en permettant aux personnes à mobilité réduite d'accéder, de manière autonome, à l'intérieur du local depuis le trottoir et, inversement, de sortir du local pour rejoindre le trottoir, le déplacement de la plate-forme entre les positions basse et intermédiaire permettant de compenser la différence de hauteur entre le trottoir et le sol du local.

Par ailleurs, une fois que l'élévateur a été utilisé par la personne à mobilité réduite, la plate-forme peut être déplacée vers une position haute disposée verticalement au-dessus de la position intermédiaire, au niveau ou au-dessus du bord supérieur de l'ouverture de l'entrée du local, dans laquelle elle n'entrave pas l'entrée du local, ni ne gêne l'accès au local pour les personnes valides, ni ne réduit les dimensions de l'ouverture de l'entrée du local.

En particulier, l'utilisateur peut accéder à l'intérieur du local par l'ouverture de l'entrée, en passant sous la plate-forme disposée en position haute.

En outre, l'élévateur n'entrave pas de manière permanente le domaine public environnant l'entrée du local. Il peut être installé rapidement, et sans requérir de travaux conséquents, dans de nombreuses configurations différentes de local.

L'invention est déclinée ci-après dans une série de variantes de réalisation, qui peuvent être considérées seules ou en combinaison avec une ou plusieurs des précédentes.

Avantageusement, la plate-forme comporte au moins un bord latéral et une rampe d'accès montée pivotante sur le bord latéral, la plate-forme comportant également des premiers moyens de pivotement permettant de pivoter la rampe d'accès entre une position inclinée où elle permet de constituer une pente entre le trottoir et la plate-forme, et une position déployée dans laquelle elle forme un dispositif de sécurité permettant de sécuriser la personne à mobilité réduite sur la plate-forme.

De manière avantageuse, les premiers moyens de pivotement sont arrangés pour amener la rampe d'accès en position inclinée lorsque la plate-forme se trouve en position basse et en position déployée lorsque la plate-forme se déplace entre les positions basse et intermédiaire.

Par cette disposition, lorsque la rampe est pivotée en position inclinée, elle permet à une personne à mobilité réduite, disposée sur le trottoir, d'accéder à la plate-forme par l'intermédiaire de la rampe. Ainsi, et en dépit de la hauteur de la plate-forme qui peut constituer un obstacle, par exemple, pour un fauteuil roulant, la personne à mobilité réduite peut atteindre la plate-forme de manière autonome.

Par hauteur de la plate-forme, on comprend la hauteur à laquelle est située la face de la plate-forme destinée à recevoir la personne à mobilité réduite, lorsque la plate-forme se trouve en position basse. Ainsi, si la plate-forme repose directement sur le trottoir lorsqu'elle se trouve en position basse, la hauteur correspond à l'épaisseur de la plate-forme.

Par ailleurs, dans la position déployée, la rampe d'accès s'étend transversalement de manière ascendante, par exemple verticalement, depuis la plate-forme, de manière à constituer un dispositif de sécurité qui permet de maintenir la personne à mobilité réduite sur la plate-forme, lorsque celle-ci se déplace entre les positions basse et intermédiaire, afin d'éviter tout risque de chute. La possibilité pour la rampe d'accès de prendre une position déployée permet également de limiter l'encombrement du domaine public environnant le local, lors du fonctionnement de l'élévateur.

De préférence, les premiers moyens de pivotement sont arrangés pour amener la rampe d'accès dans une position rangée dans laquelle la rampe d'accès et la plate-forme sont superposées.

Par cette disposition, l'encombrement de l'ensemble constitué par la plate-forme et la rampe d'accès peut être limité, par exemple lorsque l'élévateur n'est pas utilisé pour permettre l'accès au local pour une personne à mobilité réduite. Ainsi, l'élévateur modifie de manière limitée l'apparence extérieure du local équipé et ne constitue pas un risque de blesser les personnes situées à proximité de l'entrée du local.

Avantageusement, la plate-forme comporte une bordure d'extrémité et une barrière montée pivotante sur la bordure d'extrémité, la plate-forme comprenant également un premier dispositif de pivotement permettant de pivoter la barrière entre une position escamotée dans laquelle la barrière et la plate-forme sont superposées, et une position érigée dans laquelle elle permet de sécuriser la personne à mobilité réduite sur la plate-forme.

De manière avantageuse, le premier dispositif de pivotement est arrangé pour amener la barrière en position érigée lorsque la plate-forme se déplace entre les positions basse et intermédiaire, et en position escamotée lorsque la plate-forme se déplace entre les positions intermédiaire et haute.

Par cette disposition, la barrière constitue un dispositif de sécurité supplémentaire qui permet de maintenir la personne à mobilité réduite sur la plate-forme lorsque celle-ci se déplace entre les positions basse et intermédiaire. On comprend donc que la personne à mobilité réduite, située sur le trottoir environnant l'entrée du local, accède à la plate-forme par l'intermédiaire de la rampe d'accès montée sur le bord latéral de la plate-forme et disposée en position inclinée, la barrière, en position érigée, permettant simultanément de maintenir la personne à mobilité réduite sur la plate-forme et de signifier que l'entrée du local est momentanément restreinte à la personne à mobilité réduite.

La possibilité pour la barrière d'être pivotée dans la position escamotée permet de limiter l'encombrement de l'élévateur, lorsque celui-ci n'est pas utilisé par une personne à mobilité réduite, que la plate-forme se déplace entre les positions intermédiaire et haute ou que la plate-forme soit maintenue en position haute, lorsque l'élévateur n'est pas en fonctionnement, afin de ne pas modifier l'apparence extérieure du local ni de constituer un risque de blesser les personnes situées à proximité de l'entrée du local.

De préférence, la plate-forme comporte une bordure d'extrémité et un tablier monté pivotant sur la bordure d'extrémité, la plate-forme comprenant également un second dispositif de pivotement permettant de pivoter le tablier entre une position inclinée dans laquelle le tablier s'étend de manière ascendante depuis la bordure d'extrémité de la plate-forme, et une position d'accès dans laquelle le tablier s'étend de manière sensiblement horizontale entre l'extrémité de la plate-forme et le sol du local.

Avantageusement, le second dispositif de pivotement est arrangé pour amener le tablier en position inclinée lorsque la plate-forme se trouve en position basse, et en position d'accès lorsque la plate-forme se trouve en position intermédiaire.

De manière avantageuse, le second dispositif de pivotement est arrangé pour amener le tablier dans une position rentrée dans laquelle le tablier et la plate-forme sont superposés.

Par cette disposition, dans la position inclinée, le tablier recouvre les marches lorsque la plate-forme effectue la translation verticale entre les positions basse et intermédiaire ; le tablier constitue ainsi une sécurité supplémentaire pour la personne à mobilité réduite en réduisant l'espace entre le sol du local et la plate-forme.

Par ailleurs, lorsque la plate-forme se trouve en position intermédiaire, le tablier recouvre l'espace formé entre le sol du local et la plate-forme, et permet ainsi à la personne à mobilité réduite de se déplacer entre la plate-forme et le sol du local, pour entrer ou sortir du local.

La position rentrée du tablier permet de limiter l'encombrement de l'élévateur, lorsque la plate-forme se déplace entre les positions intermédiaire et haute, ou lorsque la plate-forme est maintenue en position haute, pour ne pas modifier l'apparence extérieure du local ni constituer un risque de blesser les personnes situées à proximité de l'entrée du local.

De préférence, lorsque le tablier se trouve en position rentrée, il est disposé sur la plate-forme.

Avantageusement, l'élévateur comporte des moyens de coulissement configurés pour coulisser le tablier sous la plate-forme, ou dans un logement formé dans la plate-forme.

De préférence, la plate-forme comporte un premier bord latéral, un second bord latéral opposé au premier bord latéral, et une première et une seconde rampes d'accès montées pivotantes respectivement sur le premier et le second bords latéraux, la plate-forme comportant également des premiers et des seconds moyens de pivotement permettant respectivement de pivoter la première et la seconde rampes d'accès entre une position inclinée où la première et la seconde rampes d'accès permettent de constituer une première et une seconde pentes entre le trottoir et la plate-forme, et une position déployée dans laquelle la première et la seconde rampes d'accès forment un premier et un second dispositifs de sécurité permettant de sécuriser la personne à mobilité réduite sur la plate-forme.

Par cette disposition, l'élévateur présente une apparence symétrique qui permet de modifier harmonieusement l'apparence extérieure du local, lorsque l'élévateur est en fonctionnement.

Par ailleurs, la présence de deux rampes d'accès, disposées en position déployée, permet de faire face à différentes situations d'encombrement du domaine public environnant l'entrée du local. Ainsi, on comprend que la personne à mobilité réduite pourra accéder à la plate-forme par l'intermédiaire de l'une ou l'autre des rampes d'accès.

Enfin, on comprend que les deux bords latéraux de la plate-forme se trouvent sécurisés par la présence des deux rampes d'accès, évitant ainsi tout risque de chute de la personne à mobilité réduite, lorsque la plate-forme se déplace entre les positions basse et intermédiaire.

Selon un premier mode de réalisation de la présente invention, dans un premier arrangement, les premier et second moyens de pivotement sont arrangés pour amener respectivement les première et seconde rampes d'accès l'une vers l'autre au-dessus de la plate-forme, lorsque la plate-forme se trouve en position haute.

Par cette disposition, les rampes d'accès sont inclinées de manière ascendante, l'une vers l'autre, de manière à ce que leurs bordures opposées aux bordures par lesquelles les rampes d'accès sont liées à la plate-forme soient rapprochées l'une de l'autre, voire se rejoignent. Dans le premier arrangement de ce premier mode de réalisation, la plate-forme et les deux rampes d'accès ainsi ramenées l'une vers l'autre, lorsque la plate-forme se trouve en position haute, sont disposées pour constituer un dispositif de protection protégeant l'entrée du local contre, par exemple, la pluie ou la neige.

On comprend donc que l'utilisateur qui accède à l'intérieur du local sans utiliser l'élévateur selon la présente invention, la plate-forme étant disposée en position haute, est abrité sous la plate-forme lorsqu'il est situé à proximité de l'entrée, à l'extérieur du local.

Toujours selon le premier mode de réalisation de la présente invention dans un deuxième arrangement, les premiers et seconds moyens de pivotement sont arrangés pour amener respectivement les première et seconde rampes d'accès en position inclinée, lorsque la plate-forme se trouve en position haute.

Par cette disposition, les rampes d'accès s'étendent de part et d'autre de la plate-forme, à partir de chacun des bords latéraux de la plate-forme, lorsque celle-ci se trouve en position haute. Dans cette configuration, selon ce deuxième arrangement du premier mode de réalisation, la plate-forme et les deux rampes d'accès ainsi inclinées sont disposées pour constituer un dispositif de protection protégeant l'entrée du local, et s'étendant de part et d'autre de l'entrée du local.

La surface d'abri, formée par la plate-forme disposée dans la position haute et par les rampes d'accès s'étendant de part et d'autre de la plate-forme, s'étend ainsi le long du mur du local dans lequel est formée l'entrée.

Toujours selon le premier mode de réalisation, le mécanisme de déplacement comporte dans un troisième arrangement un système de pivotement permettant de pivoter la plate-forme entre une position horizontale et une position verticale.

De préférence, le système de pivotement est arrangé pour amener la plate-forme en position verticale lorsque la plate-forme se trouve en position haute.

Par cette configuration, l'encombrement du dispositif lorsque la plate-forme se trouve en position haute est réduit, la plate-forme étant ainsi rabattue contre la paroi verticale dans laquelle est formée l'entrée du local. On pourrait également concevoir un logement formé dans la paroi verticale, de manière à ce que la plate-forme soit encastrée dans le logement lorsque la plate-forme est amenée en position verticale.

Selon un second mode de réalisation de la présente invention, les moyens d'entraînement comprennent au moins un bras télescopique.

Avantageusement, l'élévateur comprend en outre un caisson et un système de translation horizontale permettant de déplacer horizontalement la plate-forme entre la position haute et une position de rangement dans laquelle la plate-forme est contenue dans le caisson.

De manière avantageuse, le caisson est destiné à être encastré dans l'imposte de la porte, au-dessus du bord supérieur de l'entrée.

Par cette configuration, la plate-forme peut être escamotée dans le caisson, lorsque le dispositif n'est pas en fonctionnement, et lorsque la plate-forme se trouve en position haute. Ainsi, selon ce second mode de réalisation, l'élévateur peut être dissimulé lorsqu'il n'est pas en fonctionnement, de manière à ne pas modifier l'apparence extérieure de l'entrée et, plus généralement, du local accessible par l'entrée. Ce mode de réalisation est en particulier adapté pour les bâtiments dont l'apparence extérieure ne peut être modifiée, pour des raisons, par exemple, de conservation du patrimoine.

L'invention porte également sur un local comportant une entrée et un dispositif d'accès dans le local pour une personne à mobilité réduite, le dispositif d'accès étant constitué d'un élévateur selon la présente invention.

L'invention porte enfin sur un procédé de déplacement d'un élévateur pour une personne à mobilité réduite selon la présente invention, le procédé comprenant une étape au cours de laquelle la plate-forme est déplacée verticalement entre la position haute et la position basse, suivie d'une étape au cours de laquelle la rampe d'accès est amenée en position inclinée, suivie d'une étape au cours de laquelle la personne à mobilité réduite est positionnée sur la plate-forme, suivie d'une étape au cours de laquelle la rampe d'accès est amenée en position déployée, suivie d'une étape au cours de laquelle la plate-forme est déplacée entre la position basse et la position intermédiaire.

De préférence, le procédé comprend également une étape au cours de laquelle la plate-forme de l'élévateur selon le premier mode de réalisation est pivotée dans la position verticale.

Avantageusement, le procédé comprend également une étape au cours de laquelle la plate-forme de l'élévateur selon le deuxième mode de réalisation est déplacée entre la position haute et la position de rangement dans laquelle la plate-forme est contenue dans le caisson.

### Brève description des dessins

D'autres caractéristiques et avantages de l'invention apparaîtront plus clairement et de manière complète à la lecture de la description ci-après de deux modes de réalisation préférés, donnés à titre d'exemples non limitatifs et en référence aux dessins annexés suivants sur lesquels :
- la figure **1** représente schématiquement un premier mode de réalisation d'élévateur pour une personne à mobilité réduite selon l'invention, l'élévateur étant installé à l'entrée d'un local et la plate-forme se trouvant en position basse ;
- les figures **2A** et **2B** représentent l'élévateur de la figure **1****,** la plate-forme se trouvant en position intermédiaire ;
- la figure **3** représente l'élévateur de la figure **1****,** la plate-forme se trouvant en position haute dans un premier arrangement ;
- la figure **4** représente l'élévateur de la figure **1****,** la plate-forme se trouvant en position haute dans un deuxième arrangement ;
- les figures **5** et **6** représentent l'élévateur de la figure **1****,** la plate-forme se trouvant en position haute dans un troisième arrangement ;
- la figure **7** représente schématiquement un second mode de réalisation d'élévateur selon l'invention, la plate-forme se trouvant en position basse ;
- la figure **8** représente l'élévateur de la figure **7****,** la plate-forme se trouvant en position intermédiaire ;
- la figure **9** représente l'élévateur de la figure **7****,** la plate-forme se trouvant en position haute.

### Description détaillée de l'invention

Dans le premier mode de réalisation représenté par les figures **1** à **6****,** l'élévateur **10** selon l'invention est installé pour permettre l'accès d'une personne à mobilité réduite **F,** représentée par un fauteuil roulant dessiné en traits pointillés par souci de clarté, à un local **M** pourvu d'une entrée **E.**

Tel que représenté en particulier sur la figure **1****,** l'entrée **E** est délimitée par deux portions de murs **L, L'** et comporte plusieurs marches **M1, M2, M3 ;** la portion horizontale de la marche **M3** constitue le sol du local **M.** Par souci de clarté, la porte permettant de fermer l'entrée **E** n'est pas représentée sur les différentes figures.

L'entrée **E** du local **M** est accessible depuis le domaine public situé à l'extérieur du local, dans cet exemple depuis un trottoir **T.** Par ailleurs, l'entrée **E** a une ouverture définie entre un bord supérieur **B1** situé au-dessus du trottoir **T,** et un bord inférieur **B2** situé au niveau du trottoir **T.**

En d'autres termes, l'accès à l'intérieur du local **M** est réalisé en passant entre les bords inférieur **B2** et supérieur **B1 ;** dans l'hypothèse où l'entrée **E** comporterait une porte, le bord supérieur **B1** serait ainsi défini, par exemple et de manière non limitative, par l'encadrement supérieur de ladite porte.

L'élévateur **10** comporte en particulier une plate-forme **12** configurée pour supporter la personne à mobilité réduite **F** et un mécanisme de déplacement **14** configuré pour déplacer la plate-forme **12.**

Comme on le verra plus clairement à la description des différentes figures, la plate-forme **12** de l'élévateur **10** peut prendre différentes positions :
- tel que représenté en particulier par la figure **1****,** la plate-forme **12** de l'élévateur **10** peut tout d'abord se trouver dans une position basse, dans laquelle la plate-forme **12** est située à l'extérieur du local, sur le trottoir **T ;**
- tel que représenté en particulier par les figures **2A** et **2B****,** la plate-forme **12** peut également se trouver dans une position intermédiaire située à la verticale de la position basse, à l'extérieur du local et à la même hauteur que le sol du local ;
- tel que représenté par les figures **3** à **6****,** la plate-forme peut enfin se trouver dans une position haute, également disposée à l'extérieur du local, à la verticale des positions intermédiaire et basse, et à la même hauteur que le bord supérieur **B1** de l'entrée **E,** l'accès à l'intérieur du local **M** étant permis en passant sous la plate-forme **12** disposée dans la position haute.

Tel que représenté sur la figure **1****,** le mécanisme de déplacement **14** comporte, par exemple et de manière non limitative, deux éléments verticaux **16, 16'** montés respectivement sur les portions de mur **L, L',** de part et d'autre de l'entrée **E.** Les éléments verticaux **16, 16'** comportent chacun une première **44, 44'** et une seconde **46, 46'** extrémités, les premières extrémités **44, 44'** étant disposées à proximité du bord supérieur **B1,** alors que les secondes extrémités **46, 46'** sont disposées à proximité du bord inférieur **B2.** Le mécanisme de déplacement **14** comporte en outre une traverse horizontale **18** montée au-dessus de l'entrée **E,** à proximité du bord supérieur **B1,** chaque extrémité longitudinale de la traverse horizontale **18** étant solidarisée à l'une des premières **44, 44'** extrémités des éléments verticaux **46, 46'.** Le mécanisme de déplacement **14** forme donc un cadre entourant l'entrée **E,** qui ne modifie pas les dimensions de l'entrée **E,** de telles modifications risquant éventuellement de compliquer l'accès au local **M.**

Le mécanisme de déplacement **14** comporte également des moyens d'entraînement **20, 20'** libres en translation verticale respectivement dans les éléments verticaux **16, 16'.** Par exemple et de manière non limitative, les éléments verticaux **16, 16'** sont des glissières constituées de deux barres espacées, les moyens d'entraînement **20, 20'** étant contenus dans l'espace formé entre les deux barres des éléments verticaux **16, 16'.** Par exemple et de manière non limitative, la traverse horizontale **18** contient un moteur permettant de translater verticalement les moyens d'entraînement **20, 20'** dans les éléments verticaux **16, 16'** du mécanisme de déplacement **14.**

Tel que représenté sur la figure **1****,** la plate-forme **12** présente, par exemple et de manière non limitative, une forme rectangulaire définissant un premier et un second bords latéraux **22, 22',** parallèles l'un à l'autre et disposés horizontalement, dans une direction perpendiculaire par rapport au plan défini par l'entrée **E** du local ; la plate-forme **12** définit également une première et une seconde bordures d'extrémité **24, 26,** également parallèles l'une à l'autre.

Tel que représenté sur la figure **1****,** la plate-forme **12** définit un plan **P** horizontal.

La plate-forme **12** comporte par ailleurs une première **28** et une seconde **28'** rampes d'accès montées pivotantes respectivement sur le premier et le second bords latéraux **22, 22' ;** la plate-forme **12** comprend également des premier et second **30, 30'** moyens de pivotement configurés pour faire pivoter les première et seconde **28, 28'** rampes d'accès autour d'un axe défini respectivement par les premier et second **22, 22'** bords latéraux de la plate-forme **12,** entre une position inclinée, une position déployée et une position rangée, qui seront détaillées dans la suite de la description.

Par ailleurs, la plate-forme **12** comporte une barrière **32** montée pivotante sur la première bordure d'extrémité **24,** et un premier dispositif de pivotement **34** configuré pour faire pivoter la barrière **32** autour d'un axe défini par la première bordure d'extrémité **24,** entre une position escamotée, dans laquelle la barrière **32** et la plate-forme **12** sont superposées, et une position érigée qui sera détaillée dans la suite de la description.

En outre, la plate-forme **12** comporte un tablier **36** monté pivotant sur la seconde bordure d'extrémité **26,** et un second dispositif de pivotement **38** configuré pour faire pivoter le tablier **36** autour de l'axe défini par la seconde bordure d'extrémité **26** de la plate-forme **12,** entre une position inclinée, une position d'accès et une position rentrée, qui seront détaillées dans la suite de la description.

Sans sortir du cadre de la présente invention, on peut concevoir un élévateur **10** dont au moins l'un des premier et second **30, 30'** moyens de pivotement ou au moins l'un des premier **34** et second **38** dispositifs de pivotement présente un moyen d'assistance au pivotement, tel qu'un vérin, par exemple à gaz ou électrique, le moyen d'assistance au pivotement étant configuré pour faciliter le pivotement des rampes d'accès, du tablier ou de la barrière ; on peut également concevoir la présence d'un dispositif de contrôle permettant à la personne à mobilité réduite de commander l'actionnement des premier et second **30, 30'** moyens de pivotement et des premier **34** et second **38** dispositifs de pivotement.

Sur la figure **1****,** la plate-forme **12** de l'élévateur **10** selon le premier mode de réalisation se trouve dans la position basse. Dans cette position, les première et seconde rampes d'accès **28, 28'** sont disposées dans la position inclinée, de telle sorte qu'elles permettent de constituer une pente entre le trottoir **T** et la plate-forme **12.** Par exemple et de manière non limitative, tel que représenté sur la figure **1****,** la plate-forme **12** comporte des éléments d'appui **13** qui s'étendent depuis la face inférieure de la plate-forme **12.** Par face inférieure, on comprend la face opposée à la face supérieure de la plate-forme **12** destinée à recevoir la personne à mobilité réduite **F.** Dans cet exemple, la face inférieure de la plate-forme **12** n'est donc pas en contact direct avec le trottoir **T,** les rampes d'accès **28, 28',** dans la position inclinée, permettant ainsi de compenser la différence de hauteur entre la face supérieure de la plate-forme **12** et le trottoir **T,** lorsque la plate-forme **12** se trouve dans la position basse. On pourrait également concevoir, et sans sortir du cadre de la présente invention, une plate-forme **12** ne comportant pas d'éléments d'appui **13,** sa face inférieure venant en contact direct avec le trottoir **T,** les rampes d'accès **28, 28'** prenant alors une position horizontale, voire une position inclinée lorsque l'épaisseur de la plate-forme **12** est telle que la personne à mobilité réduite **F** ne peut accéder directement à la face supérieure de la plate-forme **12.** Les rampes d'accès **28, 28',** en position inclinée, permettent ainsi à la personne à mobilité réduite **F,** initialement située sur le trottoir **T,** de se positionner de manière autonome sur la plate-forme **12.**

Par ailleurs, lorsque la plate-forme **12** se trouve dans la position basse, la barrière **32** est disposée dans la position érigée dans laquelle elle s'étend verticalement vers le haut depuis la première bordure d'extrémité **24.** La barrière **32** constitue ainsi un dispositif de sécurité permettant de maintenir la personne à mobilité réduite **F** sur la plate-forme **12,** tout en signifiant que l'accès au local **M** est momentanément restreint à la personne à mobilité réduite **F.**

En outre, lorsque la plate-forme **12** se trouve dans la position basse, le tablier **36** est disposé dans la position inclinée dans laquelle le tablier **36** s'étend depuis la seconde bordure d'extrémité **26** de la plate-forme **12** de manière ascendante vers l'entrée **E,** de manière à recouvrir au moins partiellement les marches **M1, M2, M3** de l'entrée **E,** de telle sorte à limiter l'espace formé entre la plate-forme **12** et le sol du local **M,** un tel espace constituant un danger pour la personne à mobilité réduite **F** positionnée sur la plate-forme **12.**

Tel que représenté en particulier sur les figures **2A** et **2B****,** lorsque la personne à mobilité réduite **F** est positionnée sur la plate-forme **12,** les premier et deuxième moyens de pivotement **30, 30'** amènent respectivement les première et deuxième rampes d'accès **28, 28'** dans la position déployée, dans laquelle les première et deuxième rampes d'accès **28, 28'** s'étendent verticalement vers le haut depuis respectivement les premier et second bords latéraux **22, 22'.** Les rampes d'accès **28,28'** constituent donc des dispositifs de sécurité supplémentaires permettant de maintenir la personne à mobilité réduite **F** sur la plate-forme **12.**

Les moyens d'entraînement **20, 20'** du mécanisme de déplacement **14** sont alors actionnés pour translater verticalement vers le haut la plate-forme **12** entre la position basse et la position intermédiaire.

Simultanément ou de manière décalée par rapport à la translation verticale vers le haut de la plate-forme **12,** le second dispositif de pivotement **38** est actionné de manière à pivoter le tablier **36** de la position inclinée vers la position d'accès dans laquelle le tablier **36** définit un plan sensiblement horizontal confondu avec le plan horizontal **P** défini par la plate-forme **12,** le tablier **36** venant ainsi combler l'espace formé entre la plate-forme **12** et le sol du local.

Lorsque la plate-forme **12** se trouve dans la position intermédiaire, la personne à mobilité réduite **F** peut évoluer vers l'intérieur du local, en franchissant le tablier **36** alors disposé dans la position d'accès.

Tel que représenté par les figures **3** à **6****,** la plate-forme **12** peut ensuite être déplacée dans la position haute de manière à permettre l'accès à l'entrée **E** du local aux personnes valides ; on comprend donc que la position haute est disposée verticalement au-dessus des positions basse et intermédiaire. En d'autres termes, considérée verticalement, la position intermédiaire est située entre les positions basse et haute.

La figure **3** représente un premier arrangement de la plate-forme **12** lorsqu'elle se trouve dans la position haute. Suite à l'entrée de la personne à mobilité réduite **F** dans le local, les moyens d'entraînement **20, 20'** sont actionnés de manière à translater verticalement la plate-forme **12** entre la position intermédiaire et la position haute.

Simultanément ou de manière décalée, les premier et deuxième moyens de pivotement **30, 30'** sont actionnés de manière à faire pivoter respectivement les première et deuxième rampes d'accès **28, 28'** de la position déployée à la position inclinée décrite précédemment ; par ailleurs, le premier dispositif de pivotement **34** est actionné de manière à faire pivoter la barrière **32** vers la position escamotée, dans laquelle la barrière **32** est, par exemple et de manière non limitative, rabattue sur la face supérieure de la plate-forme **12 ;** enfin, le second dispositif de pivotement **38** est actionné de manière à faire pivoter le tablier **36** vers la position rentrée dans laquelle le tablier **36** et la plate-forme **12** sont superposés. Par exemple et de manière non limitative, lorsque le tablier **36** se trouve dans la position rentrée, il est rabattu sur la plate-forme **12.** On pourrait également concevoir, et sans sortir du cadre de la présente invention, la présence de moyens de translation horizontale disposés sur la plate-forme **12,** et configurés pour déplacer horizontalement sous la face inférieure de la plate-forme **12,** voire dans un logement formé dans la plate-forme **12,** le tablier **36** dans la position rentrée.

Ainsi, et tel que représenté sur la figure **3****,** lorsque la plate-forme **12** est disposée dans la position haute selon ce premier arrangement, l'ensemble constitué des première et seconde rampes d'accès **28, 28'** et de la plate-forme **12** constitue une surface s'étendant depuis les portions de mur **L, L',** à proximité du bord supérieur **B1** de l'entrée **E,** vers l'extérieur du local, de manière à constituer, par exemple et de manière non limitative, un abri de l'espace formé à l'extérieur de l'entrée **E,** tout en permettant l'accès au local **M.**

La figure **4** représente la plate-forme **12** disposée dans la position haute, selon un deuxième arrangement.

De manière similaire au premier arrangement, la plate-forme **12** est translatée verticalement vers le haut entre la position intermédiaire et la position haute. Simultanément ou de manière décalée, les premier et second moyens de pivotement **30, 30'** sont actionnés de manière à faire pivoter respectivement les première et seconde rampes d'accès **28, 28'** de la position déployée vers une position dans laquelle les bordures **29, 29'** des première et seconde rampes d'accès **28, 28'** opposées aux bordures par lesquelles les rampes d'accès **28, 28'** sont solidarisées aux premier et second bords latéraux **22, 22'** de la plate-forme **12,** sont amenées l'une vers l'autre.

De manière similaire au premier arrangement, la barrière **32** et le tablier **36** sont amenés respectivement en position escamotée et en position rentrée.

Tel que représenté sur la figure **4****,** l'ensemble constitué de la plate-forme **12** et des rampes d'accès **28, 28'** présente alors la forme d'un prisme droit à base triangulaire, la base étant définie par la première bordure d'extrémité **24** de la plate-forme **12** et par l'un des bords latéraux de chacune des première et seconde rampes d'accès **28, 28',** l'ensemble s'étendant depuis le bord supérieur **B1** de l'entrée **E,** vers l'extérieur du local, de manière à constituer, par exemple et de manière non limitative, un abri de l'espace formé à l'extérieur de l'entrée **E,** tout en permettant l'accès au local.

Tel que représenté sur les figures **5** et **6****,** la plate-forme **12** de l'élévateur **10** peut être disposée selon un troisième arrangement.

Tel que représenté sur ces figures, et de manière similaire aux arrangements précédents, de manière simultanée ou décalée par rapport à la translation verticale vers le haut de la plate-forme **12** entre la position intermédiaire et la position haute, la barrière **32** et le tablier **36** sont disposés respectivement dans la position escamotée et rentrée. Par ailleurs, les première et seconde rampes d'accès **28, 28'** sont disposées dans une position rangée dans laquelle elles sont, par exemple et de manière non limitative, rabattues sur la face supérieure de la plate-forme **12.** De manière similaire à la position rangée que peut prendre le tablier **36,** on pourrait également concevoir, et sans sortir du cadre de la présente invention, la présence de dispositifs de translation horizontale disposés sur la plate-forme **12,** et configurés pour déplacer horizontalement sous la face inférieure de la plate-forme **12,** voire dans un logement formé dans la plate-forme **12,** les rampes d'accès **28, 28'** dans la position rangée.

Le mécanisme de déplacement **14** comporte en outre un système de pivotement **40** monté par exemple dans les moyens d'entraînement **20, 20'** contenus dans les éléments verticaux **16, 16',** le système de pivotement **40** étant configuré de manière à permettre le pivotement de la plate-forme **12** entre la position horizontale, dans laquelle elle permet le déplacement de la personne à mobilité réduite **F,** et une position verticale dans laquelle la face supérieure de la plate-forme **12** est disposée, par exemple de manière non limitative, en regard du mur du local **M** dans lequel est formé l'entrée **E.** Tel que représenté en particulier sur la figure **6****,** la plate-forme **12,** lorsqu'elle se trouve dans la position haute, peut ainsi être rabattue dans la position verticale de manière à limiter l'encombrement de l'espace public environnant l'entrée **E** du local, tout en permettant l'accès au local aux personnes valides.

On pourrait également concevoir, et sans sortir du cadre de la présente invention, un arrangement supplémentaire non représenté par les différentes figures, dans lequel l'ensemble constitué de la plate-forme **12,** des rampes d'accès **28, 28'** en position rangée, de la barrière **32** en position escamotée et du tablier **36** en position rentrée, serait maintenu horizontalement lorsque la plate-forme **12** se trouve dans la position haute , de manière à constituer un abri de la zone extérieure au local **M** environnant l'entrée **E.**

Il apparaît en particulier de la description précédente que les pivotements des rampes d'accès **28, 28',** de la barrière **32** et du tablier **36,** lorsque la plate-forme **12** est translatée verticalement entre la position intermédiaire et l'un des différents arrangements de la position haute, peuvent s'enchaîner dans différents ordres, sans sortir du cadre de la présente invention.

Ainsi, lorsque la plate-forme **12** se trouve dans la position haute, l'accès à l'intérieur du local **M** est réalisé en passant sous la plate-forme **12 ;** en d'autres termes, l'utilisateur accédant à l'intérieur du local **M** sans utiliser l'élévateur **10** passe dans l'ouverture formée entre la plate-forme **12** et le sol du local **M.**

Dans le second mode de réalisation représenté par les figures **7** à **9****,** l'élévateur **110** selon la présente invention comporte également une plate-forme **112,** une première et une seconde rampes d'accès **128, 128',** une barrière **132** et un tablier **136.** La plate-forme **112** présente également, par exemple et de manière non limitative, une forme rectangulaire définissant un premier et un second bord latéraux **122, 122'** et une première et une seconde bordures d'extrémité **124, 126.** En outre, de manière similaire au premier mode de réalisation, la plate-forme **112** comporte des premier et second moyens de pivotement **130, 130',** et un premier et second dispositifs de pivotement **134, 138,** configurés de manière à faire pivoter respectivement les première et seconde rampes d'accès **128, 128'**, la barrière **132** et le tablier **136.**

L'élévateur **110** comporte également un mécanisme de déplacement **114** constitué de moyens d'entraînement **120, 120'** disposés de part et d'autre de l'entrée **E** du local et qui comprennent, tel que représenté sur la figure **7****,** un premier et un second bras télescopiques **142, 142'.** Chaque bras télescopique **142, 142'** comporte une première **144, 144'** et une seconde **146, 146'** extrémités, les premières extrémités **144, 144'** étant disposées au niveau du bord supérieur **B1** de l'entrée **E,** alors que les secondes extrémités **146, 146'** sont fixées à la plate-forme **112,** par exemple et de manière non limitative, respectivement sur les premier et second bords latéraux **122, 122'.**

On pourrait également concevoir, et sans sortir du cadre de la présente invention, un élévateur **110** comportant tout autre mécanisme de déplacement **114,** tel que par exemple un ensemble constitué de câbles et de poulies, permettant de translater verticalement la plate-forme **112** entre les positions basse, intermédiaire et haute.

Tel que représenté sur les figures **7** à **9****,** les bras télescopiques **142, 142'** sont configurés de manière à translater verticalement la plate-forme **112** entre la position basse et la position haute.

La figure **7** présente en particulier l'élévateur **110** lorsque la plate-forme **112** se trouve dans la position basse.

De manière similaire au premier mode de réalisation, les première et seconde rampes d'accès **128, 128'** se trouvent alors dans la position inclinée dans laquelle elles forment une pente permettant à la personne à mobilité réduite **F** d'accéder depuis le trottoir **T** à la plate-forme **112,** alors que la barrière **132** et le tablier **136** se trouvent respectivement en position érigée et inclinée.

Les moyens d'entraînement **120, 120'** sont ensuite actionnés de manière à translater verticalement la plate-forme **112** entre la position basse et la position intermédiaire.

Tel que représenté sur la figure **8** sur laquelle la plate-forme **112** se trouve dans la position intermédiaire, et de manière similaire au premier mode de réalisation, les première et seconde rampes d'accès **128, 128' sont** disposées en position déployée de manière à constituer un dispositif de sécurité pour maintenir la personne à mobilité réduite **F** sur la plate-forme **112.**

Par ailleurs, le second dispositif de pivotement **138** est actionné de manière à pivoter le tablier **136** dans la position d'accès, pour permettre à la personne à mobilité réduite **F** de passer de la plate-forme **112** au sol du local.

Une fois que la personne à mobilité réduite **F** a accédé au local, la plate-forme **112** de l'élévateur **110** est translatée verticalement vers le haut entre la position intermédiaire et la position haute, par actionnement des moyens d'entraînement **120, 120'.**

Tel que représenté en particulier sur la figure **9****,** l'élévateur **110** comporte en outre un caisson **148** disposé à l'intérieur du local, au niveau du bord supérieur **B1** de l'entrée **E ;** l'élévateur **110** comporte par ailleurs un système de translation horizontal **150** permettant de translater horizontalement la plate-forme **112** entre la position haute et une position dans laquelle la plate-forme **112** est contenue dans le caisson **148.**

Par exemple et de manière non limitative, le caisson **148** est encastré dans l'imposte de l'entrée **E,** à l'intérieur du local, à proximité du bord supérieur **B1.**

On pourrait également concevoir un local **M** configuré de telle sorte que le caisson **148** puisse être simplement posé, par exemple sur le toit du local **M.**

Tel que représenté sur la figure **9****,** lorsque l'élévateur **110** n'est pas utilisé pour permettre l'accès à l'entrée **E** du local pour la personne à mobilité réduite **F,** l'élévateur **110** peut ainsi être rangé dans le caisson **148** de manière à ne pas modifier l'apparence extérieure de l'entrée **E** du local.

Il apparaît donc que, de manière simultanée ou décalée par rapport à la translation verticale vers le haut de la plate-forme **112** entre les positions intermédiaire et haute, les rampes d'accès **128, 128',** la barrière **132** et le tablier **136** sont pivotés respectivement vers la position rangée, la position escamotée et la position rentrée, de manière à limiter l'encombrement de l'élévateur **110** sur l'espace public.

La personne à mobilité réduite **F** pourra bien évidemment sortir du local **M** au moyen de l'élévateur **10, 110,** suivant les étapes précédemment décrites à l'observation des différentes figures, l'élévateur **10, 110** devant, préalablement à la sortie du local de la personne à mobilité réduite **F,** être translaté verticalement vers le bas de la position haute à la position intermédiaire. On comprend également que, préalablement à cette translation verticale, la plate-forme **12, 112,** devra être pivotée de la position verticale à la position horizontale, au moyen du système de pivotement **40,** ou translatée horizontalement depuis la position rangée dans le caisson **148** vers la position haute , au moyen du système de translation horizontal **150,** selon que l'élévateur **10, 110** est constitué du premier mode de réalisation dans le troisième arrangement ou du second mode de réalisation de la présente invention.

Tel que cela apparait à l'observation des différentes figures, la plate-forme **12, 112** n'encombre l'espace public situé à l'extérieur de l'entrée **E**, et en particulier le trottoir **T,** que durant le temps nécessaire à la plate-forme **12, 112** pour être translatée verticalement entre les positions basse et haute.

L'élévateur **10, 110** selon la présente invention peut, par exemple, être actionné depuis l'intérieur du local ; on pourrait également concevoir, et sans sortir du cadre de la présente invention, un dispositif d'actionnement disposé à l'extérieur du local **M,** à proximité de l'entrée **E,** par l'intermédiaire duquel la personne à mobilité réduite **F** pourrait requérir la mise en fonctionnement de l'élévateur **10, 110.**

L'ensemble des descriptions ci-dessus est donné à titre d'exemple, et n'est donc pas limitatif de l'invention.

En particulier, l'invention, bien que particulièrement adaptée aux personnes à mobilité réduite, peut tout aussi bien être utilisée pour des personnes promenant une poussette ou pour des commerçants ayant de lourdes charges à faire entrer dans le local.

## Revendications

1. Elévateur (10, 110) pour une personne à mobilité réduite (F) destiné à permettre l'accès, depuis un trottoir (T), à un local (M) pourvu d'une entrée (E), l'entrée ayant une ouverture définie entre un bord inférieur (B2) situé au niveau du trottoir et un bord supérieur (B1) situé au-dessus du trottoir, ledit élévateur permettant de compenser la différence de hauteur entre le trottoir et le sol du local, ledit élévateur comprenant une plate-forme (12, 112) pour supporter la personne à mobilité réduite et un mécanisme de déplacement (14, 114) pour déplacer ladite plate-forme entre au moins une position basse située sur le trottoir et une position intermédiaire située à la verticale de la position basse et à la même hauteur que le sol du local, ledit élévateur étant **caractérisé en ce que** le mécanisme de déplacement comprend des moyens d'entraînement (20, 20', 120, 120') pour déplacer verticalement ladite plate-forme entre la position intermédiaire et une position haute disposée à la verticale de la position intermédiaire et à la même hauteur que le bord supérieur de l'entrée.

2. Elévateur (10, 110) selon la revendication **1, caractérisé en ce que** la plate-forme comporte au moins un bord latéral (22, 22', 122, 122') et une rampe d'accès (28, 28', 128, 128') montée pivotante sur ledit bord latéral, ladite plate-forme comportant également des premiers moyens de pivotement (30, 30', 130, 130') permettant de pivoter la rampe d'accès entre une position inclinée où elle permet de constituer une pente entre le trottoir et la plate-forme, et une position déployée dans laquelle elle forme un dispositif de sécurité permettant de sécuriser la personne à mobilité réduite sur la plate-forme.

3. Elévateur (10, 110) selon la revendication **2, caractérisé en ce que** lesdits premiers moyens de pivotement sont arrangés pour amener ladite rampe d'accès en position inclinée lorsque la plate-forme se trouve en position basse et en position déployée lorsque la plate-forme se déplace entre les positions basse et intermédiaire.

4. Elévateur (10, 110) selon la revendication **2** ou **3, caractérisé en ce que** les premiers moyens de pivotement sont arrangés pour amener ladite rampe d'accès dans une position rangée dans laquelle la rampe d'accès et la plate-forme sont superposées.

5. Elévateur (10, 110) selon l'une quelconque des revendications **1 à 4, caractérisé en ce que** la plate-forme comporte une bordure d'extrémité (24, 124) et une barrière (32, 132) montée pivotante sur ladite bordure d'extrémité, ladite plate-forme comprenant également un premier dispositif de pivotement (34, 134) permettant de pivoter ladite barrière entre une position escamotée dans laquelle la barrière et la plate-forme sont superposées, et une position érigée dans laquelle elle permet de sécuriser la personne à mobilité réduite sur la plate-forme.

6. Elévateur (10, 110) selon la revendication **5, caractérisé en ce que** le premier dispositif de pivotement est arrangé pour amener ladite barrière en position érigée lorsque la plate-forme se déplace entre les positions basse et intermédiaire, et en position escamotée lorsque la plate-forme se déplace entre les positions intermédiaire et haute.

7. Elévateur (10, 110) selon l'une quelconque des revendications **1 à 6, caractérisé en ce que** la plate-forme comporte une bordure d'extrémité (26, 126) et un tablier (36, 136) monté pivotant sur ladite bordure d'extrémité, ladite plate-forme comprenant également un second dispositif de pivotement (38, 138) permettant de pivoter ledit tablier entre une position inclinée dans laquelle le tablier s'étend de manière ascendante depuis la bordure d'extrémité de la plate-forme, et une position d'accès dans laquelle le tablier s'étend horizontalement entre la bordure d'extrémité de la plate-forme et le sol du local.

8. Elévateur (10, 110) selon la revendication **7, caractérisé en ce que** le second dispositif de pivotement est arrangé pour amener ledit tablier en position inclinée lorsque la plate-forme se trouve en position basse, et en position d'accès lorsque la plate-forme se trouve en position intermédiaire.

9. Elévateur (10, 110) selon la revendication **7** ou **8, caractérisé en ce que** le second dispositif de pivotement est arrangé pour amener le tablier dans une position rentrée dans laquelle le tablier et la plate-forme sont superposés.

10. Elévateur (10, 110) selon l'une quelconque des revendications **1 à 9, caractérisé en ce que** la plate-forme comporte un premier bord latéral (22, 122), un second bord latéral (22', 122') opposé au premier bord latéral, et une première et une seconde rampes d'accès (28, 128, 28', 128') montées pivotantes respectivement sur le premier et le second bords latéraux, ladite plate-forme comportant également des premiers et des seconds moyens de pivotement (30, 130, 30', 130') permettant respectivement de pivoter la première et la seconde rampes d'accès entre une position inclinée où la première et la seconde rampes d'accès permettent de constituer une première et une seconde pentes entre le trottoir et la plate-forme, et une position déployée dans laquelle la première et la seconde rampes d'accès forment un premier et un second dispositifs de sécurité permettant de sécuriser la personne à mobilité réduite sur la plate-forme.

11. Elévateur (10) selon la revendication **10, caractérisé en ce que** lesdits premiers et seconds moyens de pivotement (30, 30') sont arrangés pour amener respectivement lesdites première et seconde rampes d'accès (28, 28') l'une vers l'autre au-dessus de la plate-forme (12), lorsque la plate-forme se trouve en position haute.

12. Elévateur (10) selon la revendication **10, caractérisé en ce que** lesdits premiers et seconds moyens de pivotement (30, 30') sont arrangés pour amener respectivement lesdites première et seconde rampes d'accès (28, 28') en position inclinée, lorsque la plate-forme se trouve en position haute.

13. Elévateur (10) selon l'une quelconque des revendications **1 à 12, caractérisé en ce que** le mécanisme de déplacement comporte en outre un système de pivotement (40) permettant de pivoter la plate-forme entre une position horizontale et une position verticale.

14. Elévateur (10) selon la revendication **13, caractérisé en ce que** le système de pivotement (40) est arrangé pour amener la plate-forme en position verticale lorsque la plate-forme se trouve en position haute.

15. Elévateur (110) selon l'une quelconque des revendications **1 à 10,** caractérisé en que les moyens d'entraînement (120, 120') comprennent au moins un bras télescopique (142, 142').

16. Elévateur (110) selon l'une quelconque des revendications **1 à 10** ou selon la revendication **15, caractérisé en ce qu'il** comprend en outre un caisson (148) et un système de translation horizontale (150) permettant de déplacer horizontalement la plate-forme (112) entre la position haute et une position de rangement dans laquelle la plate-forme est contenue dans le caisson.

17. Elévateur (110) selon la revendication **16, caractérisé en ce que** ledit caisson est destiné à être encastré dans l'imposte de la porte, au-dessus du bord supérieur (B1) de l'entrée.

18. Local (M) comportant une entrée (E) et un dispositif d'accès dans le local pour une personne à mobilité réduite, **caractérisé en ce que** le
dispositif d'accès est constitué d'un élévateur (10, 110) selon l'une quelconque des revendications **1 à 17.**

19. Procédé de déplacement d'un élévateur (10, 110) pour une personne à mobilité réduite selon l'une quelconque des revendications **1 à 17** et selon la revendication **2**, caractérisé en qu'il comprend une étape au cours de laquelle la plate-forme est déplacée verticalement entre la position haute et la position basse, suivie d'une étape au cours de laquelle la rampe d'accès est amenée en position inclinée, suivie d'une étape au cours de laquelle la personne à mobilité réduite est positionnée sur la plate-forme, suivie d'une étape au cours de laquelle la rampe d'accès est amenée en position déployée, suivie d'une étape au cours de laquelle la plate-forme est déplacée entre la position basse et la position intermédiaire.

20. Procédé de déplacement selon la revendication **19** et selon la revendication **13, caractérisé en ce qu'il** comprend également une étape au cours de laquelle la plate-forme (12) est pivotée dans la position verticale.

21. Procédé de déplacement selon la revendication 19 et selon la revendication **16,** caractérisé en qu'il comprend également une étape au cours de laquelle la plate-forme (112) est déplacée entre la position haute et la position de rangement dans laquelle la plate-forme est contenue dans le caisson (148).

## Patentansprüche

1. Aufzug (10, 110) für eine Person mit eingeschränkter Mobilität (F), der dazu bestimmt ist, von einem Bürgersteig (T) aus den Zugang zu einem Lokal (M), das mit einem Eingang (E) versehen ist, zu ermöglichen, wobei der Eingang eine Öffnung hat, die zwischen einem unteren Rand (B2), der sich auf Höhe des Bürgersteigs befindet, und einem oberen Rand (B1), der sich über dem Bürgersteig befindet, definiert ist, wobei es der Aufzug ermöglicht, den Höhenunterschied zwischen dem Bürgersteig und dem Boden des Lokals auszugleichen, wobei der Aufzug eine Plattform (12, 112), um die Person mit eingeschränkter Mobilität zu tragen, und einen Bewegungsmechanismus (14, 114) umfasst, um die Plattform zwischen mindestens einer unteren Position, die sich auf dem Bürgersteig befindet, und einer Zwischenposition, die sich in der Vertikalen der unteren Position und auf selber Höhe wie der Boden des Lokals befindet, zu bewegen, wobei der Aufzug **dadurch gekennzeichnet ist, dass** der Bewegungsmechanismus Antriebsmittel (20, 20', 120, 120') umfasst, um die Plattform vertikal zwischen der Zwischenposition und einer oberen Position, die in der Vertikalen der Zwischenposition und auf selber Höhe wie der obere Rand des Eingangs angeordnet ist, zu bewegen.

2. Aufzug (10, 110) nach Anspruch 1, **dadurch gekennzeichnet, dass** die Plattform mindestens einen Seitenrand (22, 22', 122, 122') und eine Zugangsrampe (28, 28', 128, 128') umfasst, die schwenkbar auf dem Seitenrand montiert ist, wobei die Plattform auch erste Schwenkmittel (30, 30', 130, 130') umfasst, die es ermöglichen, die Zugangsrampe zwischen einer geneigten Position, in der sie es ermöglicht, ein Gefälle zwischen dem Bürgersteig und der Plattform darzustellen, und einer ausgefahrenen Position zu schwenken, in der sie eine Sicherheitsvorrichtung bildet, die es ermöglicht, die Person mit eingeschränkter Mobilität auf der Plattform zu sichern.

3. Aufzug (10, 110) nach Anspruch 2, **dadurch gekennzeichnet dass** die ersten Schwenkmittel derart vorgesehen sind, dass sie die Zugangsrampe in die geneigte Position bringen, wenn sich die Plattform in der unteren Position befindet, und in die ausgefahrene Position, wenn sich die Plattform zwischen der unteren Position und der Zwischenposition bewegt.

4. Aufzug (10, 110) nach Anspruch 2 oder 3, **dadurch gekennzeichnet, dass** die ersten Schwenkmittel derart vorgesehen sind, dass sie die Zugangsrampe in eine Verstauposition bringen, in der die Zugangsrampe und die Plattform übereinander angeordnet sind.

5. Aufzug (10, 110) nach einem der Ansprüche 1 bis 4, **dadurch gekennzeichnet, dass** die Plattform eine Endumrandung (24, 124) und eine Barriere (32, 132) umfasst, die schwenkbar auf der Endumrandung montiert ist, wobei die Plattform auch eine erste Schwenkvorrichtung (34, 134) umfasst, die es ermöglicht, die Barriere zwischen einer eingezogenen Position, in der die Barriere und die Plattform übereinander angeordnet sind, und einer aufgerichteten Position zu schwenken, in der sie es ermöglicht, die Person mit eingeschränkter Mobilität zu sichern.

6. Aufzug (10, 110) nach Anspruch 5, **dadurch gekennzeichnet, dass** die erste Schwenkvorrichtung derart vorgesehen ist, dass sie die Barriere in die aufgerichtete Position bringt, wenn sich die Plattform zwischen der unteren Position und der Zwischenposition bewegt, und in die eingezogene Position, wenn sich die Plattform zwischen der Zwischenposition und der oberen Position bewegt.

7. Aufzug (10, 110) nach einem der Ansprüche 1 bis 6, **dadurch gekennzeichnet, dass** die Plattform eine Endumrandung (26, 126) und eine Platte (36, 136), die schwenkbar auf der Endumrandung montiert ist, umfasst, wobei die Plattform auch eine zweite Schwenkvorrichtung (38, 138) umfasst, die es ermöglicht, die Platte zwischen einer geneigten Position, in der sich die Platte von der Endumrandung der Plattform aus aufsteigend erstreckt, und einer Zugangsposition, in der sich die Platte horizontal zwischen der Endumrandung der Plattform und dem Boden des Lokals erstreckt, zu schwenken.

8. Aufzug (10, 110) nach Anspruch 7, **dadurch gekennzeichnet, dass** die zweite Schwenkvorrichtung derart vorgesehen ist, dass sie die Platte in die geneigte Position bringt, wenn sich die Plattform in der unteren Position befindet, und in die Zugangsposition, wenn sich die Plattform in der Zwischenposition befindet.

9. Aufzug (10, 110) nach Anspruch 7 oder 8, **dadurch gekennzeichnet, dass** die zweite Schwenkvorrichtung derart vorgesehen ist, dass sie die Platte in eine eingefahrene Position bringt, in der die Platte und die Plattform übereinander angeordnet sind.

10. Aufzug (10, 110) nach einem der Ansprüche 1 bis 9, **dadurch gekennzeichnet dass** die Plattform einen ersten Seitenrand (22, 122) und einen zweiten Seitenrand (22', 122'), der zum ersten Seitenrand entgegengesetzt angeordnet ist, und eine erste Zugangsrampe und eine zweite Zugangsrampe (28, 28', 128, 128') umfasst, die schwenkbar auf dem ersten bzw. zweiten Seitenrand montiert sind, wobei die Plattform auch erste und zweite Schwenkmittel (30, 30', 130, 130') umfasst, die es ermöglichen, die erste und die zweite Zugangsrampe zwischen einer geneigten Position, in der es die erste und die zweite Zugangsrampe ermöglichen, ein erstes und ein zweites Gefälle zwischen dem Bürgersteig und der Plattform darzustellen, und einer ausgefahrenen Position zu schwenken, in der die erste und die zweite Zugangsrampe eine Sicherheitsvorrichtung bilden, die es ermöglicht, die Person mit eingeschränkter Mobilität auf der Plattform zu sichern.

11. Aufzug (10) nach Anspruch 10, **dadurch gekennzeichnet, dass** die ersten und zweiten Schwenkmittel (30, 30') derart vorgesehen sind, dass die die erste bzw. die zweite Zugangsrampe (28, 28') über der Plattform (12) zueinander bringen, wenn sich die Plattform in der oberen Position befindet.

12. Aufzug (10) nach Anspruch 10, **dadurch gekennzeichnet, dass** die erste und die zweiten Schwenkmittel (30, 30') derart vorgesehen sind, dass sie die erste bzw. die zweite Zugangsrampe (28, 28') in die geneigte Position bringen, wenn sich die Plattform in der oberen Position befindet.

13. Aufzug (10) nach einem der Ansprüche 1 bis 12, **dadurch gekennzeichnet, dass** der Bewegungsmechanismus ferner ein Schwenksystem (40) umfasst, das es ermöglicht, die Plattform zwischen einer horizontalen und einer vertikalen Position zu schwenken.

14. Aufzug (10) nach Anspruch 13, **dadurch gekennzeichnet, dass** das Schwenksystem (40) derart vorgesehen ist, dass es die Plattform in die vertikale Position bringt, wenn sich die Plattform in der oberen Position befindet.

15. Aufzug (110) nach einem der Ansprüche 1 bis 10, **dadurch gekennzeichnet, dass** die Antriebsmittel (120, 120') mindestens einen Teleskoparm (142, 142') umfassen.

16. Aufzug (110) nach einem der Ansprüche 1 bis 10 oder nach Anspruch 15, **dadurch gekennzeichnet, dass** er ferner einen Kasten (148) und ein System zur horizontalen Translation (150) umfasst, das es ermöglicht, die Plattform (112) horizontal zwischen der oberen Position und einer Verstauposition zu verschieben, in der die Plattform in dem Kasten enthalten ist.

17. Aufzug (110) nach Anspruch 16, **dadurch gekennzeichnet, dass** der Kasten dazu bestimmt ist, in der Oberlichte der Tür über dem oberen Rand (B1) des Eingangs eingesetzt zu werden.

18. Lokal (M), umfassend einen Eingang (E) und eine Zugangsvorrichtung in das Lokal für eine Person mit eingeschränkter Mobilität, **dadurch gekennzeichnet, dass** die Zugangsvorrichtung von einem Aufzug (10, 110) nach einem der Ansprüche 1 bis 17 gebildet ist.

19. Verfahren zum Bewegen eines Aufzugs (10, 110) für eine Person mit eingeschränkter Mobilität nach einem der Ansprüche 1 bis 17 und nach Anspruch 2, **dadurch gekennzeichnet, dass** es einen Schritt umfasst, bei dem die Plattform vertikal zwischen der oberen Position und der unteren Position bewegt wird, gefolgt von einem Schritt, während dessen die Zugangsrampe in die geneigte Position gebracht wird, gefolgt von einem Schritt, bei dem die Person mit eingeschränkter Mobilität auf der Plattform positioniert wird, gefolgt von einem Schritt, während dessen die Zugangsrampe in die ausgefahrene Position gebracht wird, gefolgt von einen Schritt, während dessen die Plattform zwischen der unteren Position und der Zwischenposition bewegt wird.

20. Verfahren zum Bewegen nach Anspruch 19 und nach Anspruch 13, **dadurch gekennzeichnet, dass** es auch einen Schritt umfasst, während dessen die Plattform (12) in die vertikale Position geschwenkt wird.

21. Verfahren zum Bewegen nach Anspruch 19 und nach Anspruch 16, **dadurch gekennzeichnet, dass** es auch einen Schritt umfasst, während dessen die Plattform (112) zwischen der oberen Position und der Verstauposition, in der die Plattform in dem Kasten (148) enthalten ist, bewegt wird.

## Claims

1. A lift (10, 110) for a person of reduced mobility (F) in order to make access possible from a sidewalk (T) to a premises (M) having an entrance (E), the entrance having an opening defined between a bottom edge (B2) situated at the level of the sidewalk and a top edge (B1) situated above the sidewalk, said lift serving to compensate for a difference in height between the sidewalk and the floor of the premises, said lift comprising a platform (12, 112) for supporting the person of reduced mobility and a drive mechanism (14, 114) for moving said platform between at least a low position situated on the sidewalk and an intermediate position situated vertically above the low position and at the same height as the floor of the premises, said lift being **characterized in that** the drive mechanism comprises drive means (20, 20', 120, 120') for moving said platform vertically between the intermediate position and a high position arranged vertically above the intermediate position and at the same height as the top edge of the entrance.

2. A lift (10, 110) according to claim 1, **characterized in that** the platform has at least one side edge (22, 22', 122, 122') and an access ramp (28, 28', 128, 128') pivotally mounted to said side edge, said platform also including first pivot means (30, 30', 130, 130') enabling the access ramp to be pivoted between a sloping position in which it serves to constitute a slope between the sidewalk and the platform, and a deployed position in which it forms a safety device for making safe the person of reduced mobility on the platform.

3. A lift (10, 110) according to claim 2, **characterized in that** said first pivot means are arranged to bring said access ramp into the sloping position when the platform is in its low position and into the deployed position when the platform moves between the low and intermediate positions.

4. A lift (10, 110) according to claim 2 or claim 3, **characterized in that** the first pivot means are arranged to bring said access ramp into a stowed position in which the access ramp and the platform are superposed.

5. A lift (10, 110) according to any one of claims 1 to 4, **characterized in that** the platform has an end margin (24, 124) and a barrier (32, 132) pivotally mounted on said end margin, said platform also having a first pivot device (34, 134) enabling said barrier to be pivoted between a retracted position in which the barrier and the platform are superposed, and an erected position in which it makes safe the person of reduced mobility on the platform.

6. A lift (10, 110) according to claim 5, **characterized in that** the first pivot device is arranged to bring said barrier into the erected position when the platform moves between the low and intermediate positions, and into the retracted position when the platform moves between the intermediate and high positions.

7. A lift (10, 110) according to any one of claims 1 to 6, **characterized in that** the platform includes an end margin (26, 126) and a deck (36, 136) pivotally mounted on said end margin, said platform also having a second pivot device (38, 138) enabling said deck to be pivoted between an inclined position in which the deck extends upwards from the end margin of the platform, and an access position in which the deck extends horizontally between the end margin of the platform and the floor of the premises.

8. A lift (10, 110) according to claim 7, **characterized in that** the second pivot device is arranged to bring said deck into the inclined position when the platform is in its low position and into the access position when the platform is in the intermediate position.

9. A lift (10, 110) according to claim 7 or claim 8, **characterized in that** the second pivot device is arranged to bring the deck into an on-board position in which the deck and the platform are superposed.

10. A lift (10, 110) according to any one of claims 1 to 9, **characterized in that** the platform has a first side edge (22, 122), a second side edge (22', 122') opposite from the first side edge, and first and second access ramps (28, 128, 28', 128') pivotally mounted respectively on the first and second side edges, said platform also having first and second pivot means (30, 130, 30', 130') respectively enabling the first and second access ramps to be pivoted between a sloping position in which the first and second access ramps serve to constitute first and second slopes between the sidewalk and the platform, and a deployed position in which the first and second access ramps form first and second safety devices for making safe the person of reduced mobility on the platform.

11. A lift (10) according to claim 10, **characterized in that** said first and second pivot means (30, 30') are arranged respectively to bring said first and second access ramps (28, 28') towards each other over the platform (12) when the platform is in the high position.

12. A lift (10) according to claim 10, **characterized in that** said first and second pivot means (30, 30') are arranged respectively to bring said first and second access ramps (28, 28') into the sloping position, when the platform is in the high position.

13. A lift (10) according to any one of claims 1 to 12, **characterized in that** the drive mechanism further comprises a pivot system (40) enabling the platform to be pivoted between a horizontal position and a vertical position.

14. A lift (10) according to claim 13, **characterized in that** the pivot system (40) is arranged to bring the platform into the vertical position when the platform is in the high position.

15. A lift (110) according to any one of claims 1 to 10, **characterized in that** the drive means (120, 120') comprise at least one telescopic arm (142, 142').

16. A lift (110) according to any one of claims 1 to 10 or according to claim 15, **characterized in that** it further includes a box (148) and a horizontal movement system (150) enabling the platform (112) to be moved horizontally between the high position and a stowage position in which the platform is contained in the box.

17. A lift (110) according to claim 16, **characterized in that** said box is for receiving in the fanlight of the door, above the top edge (B1) of the entrance.

18. Premises (M) including an entrance (E) and an access device for giving access into the premises for a person of reduced mobility, the premises being **characterized in that** the access device is constituted by a lift (10, 110) according to any one of claims 1 to 17.

19. A movement method for moving a lift (10, 110) for a person of reduced mobility according to any one of claims 1 to 17 and according to claim 2, the method being **characterized in that** it comprises a step during which the platform is moved vertically between the high position and the low position, followed by a step during which the access ramp is brought into the sloping position, followed by a step during which the person of reduced mobility is positioned on the platform, followed by a step during which the access ramp is brought to the deployed position, followed by a step during which the platform is moved between the low position and the intermediate position.

20. A movement method according to claim 19 and according to claim 13, **characterized in that** it also includes a step during which the platform (12) is pivoted into the vertical position.

21. A movement method according to claim 19 and according to claim 16, **characterized in that** it also includes a step during which the platform (112) is moved between the high position and the stowage position in which the platform is contained in the box (148).
